# EUROPÄISCHE PATENTSCHRIFT

(11) **EP 0 798 536 B1**
(45) Veröffentlichungstag und Bekanntmachung des Hinweises auf die Patenterteilung: **07.08.2002**
(21) Anmeldenummer: 96890183.5
(22) Anmeldetag: 05.12.1996
(51) Int. Cl.: F42D 3/00

(54) **Einrichtung zum Auslösen einer Lawine od. dgl.**
Device for starting avalanches or the like
Dispositif pour déclencher des avalanches ou similaires

(30) Priorität: 26.03.1996 AT 55396; 10.04.1996 AT 64196
(43) Veröffentlichungstag der Anmeldung: 01.10.1997
(73) Patentinhaber: Innova Patent GmbH, 6960 Wolfurt (AT)
(72) Erfinder: Manhart, Michael,Dipl.Ing., A-6764 Lech am Arlberg (AT)
(74) Vertreter: Atzwanger, Richard, Dipl.-Ing. Patentanwalt

(56) Entgegenhaltungen:
- EP-A- 0 108 013
- EP-A- 0 324 723
- EP-A- 0 690 285
- CH-A- 609 450
- FR-A- 2 609 331

## Beschreibung

Die gegenständliche Erfindung betrifft eine Einrichtung zum Auslösen einer Lawine od.dgl. unter Verwendung einer Sprengladung, welche in einen Lawinenhang eingebracht und in diesem zur Detonation gebracht wird, wobei sich die Sprengladung in einem einseitig geschlossenen Rohr befindet, in welchem zudem eine Treibladung angeordnet ist, durch welche die Sprengladung aus dem Rohr in den Lawinenhang förderbar ist und sich in der Sprengladung eine Zündkapsel und ein Anzündmechanismus befinden, welche insbesondere über eine Zündschnur miteinander verbunden sind.

In hochalpinen Gebieten, insbesondere in solchen, welche für den Skisport erschlossen sind, besteht aus sicherheitstechnischen Gründen das Erfordernis, Lawinen künstlich auszulösen, um hierdurch eine Gefährdung von Personen, insbesondere von Skifahrern, welche durch unkontrollierte Abgänge von Lawinen od.dgl. bedingt wird, auszuschließen. Ebenso besteht das Erfordernis, Lawinen auszulösen, um hierdurch eine Zerstörung von Siedlungen, Straßen, Wäldern od.dgl., welche durch den unkontrollierten Abgang von Lawinen verursacht werden könnte, zu vermeiden.

Um Lawinen künstlich auszulösen, ist es bekannt, Lawinenhänge mit Raketen zu beschießen. Diesem Verfahren haftet jedoch der Nachteil an, daß hierdurch nur eine geringe Zielgenauigkeit gewährleistet ist, weswegen besiedelte Gebiete getroffen werden können und daß zudem eine nur geringe Zündsicherheit gewährleistet ist, weswegen die Erfolgsquote gering ist. Weitere Nachteile von Raketen bestehen darin, daß sie teuer sind und daß sie militärische Waffen darstellen, weswegen deren Verwendung gesetzlichen und vertraglichen Beschränkungen unterliegt.

Es ist weiters auch bekannt, in den Bereichen von Abhängen, von welchen Lawinen ausgehen können, Seilbahnanlagen zu errichten, durch welche Sprengladungen an genau bestimmte Stellen gefördert und dort zur Detonation gebracht werden. Diese Anlagen sind jedoch sowohl in ihrer Errichtung als auch in ihrem Betrieb sehr aufwendig. Der Betrieb ist deshalb sehr aufwendig, weil diejenigen Stellen, an welchen die Sprengladungen zur Detonation gebracht werden sollen, während des Fördervorganges durch Messungen bestimmt werden müssen, wobei sich hierfür bei der Anlage Bedienungspersonal befinden muß. Weiters ist dabei der Einsatz von Sprengladungen auf diejenigen Bereiche beschränkt, über welchen sich die Seilbahnanlage erstreckt.

Es ist auch bekannt, Sprengladungen von Hand aus in Lawinenhänge zu werfen. Da Jedoch eine Gefährdung des Bedienungspersonals ausgeschlossen werden muß, können hierdurch nur in sehr beschränktem Ausmaß Lawinen ausgelöst werden. Zudem ist es bekannt, Sprengladungen von Hubschraubern aus in Lawinenhänge zu werfen. Abgesehen davon, daß auch dieses Verfahren teuer ist, setzt es solche Wetterverhältnisse voraus, bei welchem Flüge mit Hubschraubern möglich und zulässig sind. Hierdurch unterliegt dieses Verfahren großen organisatorischen Beschränkungen.

Aus der FR 2 609 331 A1 ist es weiters bekannt, Lawinen mittels eines militärischen Gerätes auszulösen. Dabei besteht jedoch das Problem, daß die Zündung der Sprengladung nicht gewährleistet ist, wobei solche Sprengladungen, welche nicht gezündet wurden, im Gelände aufgesucht und entschärft werden müßten. Da dies gerade in durch den Abgang von Lawinen gefährdeten Hängen keinesfalls möglich wäre, ist es tatsächlich nicht möglich, Lawinen mittels eines derartigen Gerätes auszulösen.

Der gegenständlichen Erfindung liegt somit die Aufgabe zugrunde, eine Einrichtung zu schaffen, durch welche Sprengladungen einerseits mit relativ geringem Aufwand jedoch andererseits mit relativ hoher Treffsicherheit in Abhänge gefördert werden, um hierdurch den Abgang von Lawinen künstlich auszulösen. Dabei soll die Möglichkeit bestehen, in einfacher Wiese beliebig unterschiedlich Zielgebiete erfassen zu können. Weiters soll die Möglichkeit bestehen, die Lawinen jederzeit und unabhängig von den klimatischen Bedingungen, insbesondere den Wetterverhältnissen, sowie unabhängig von der wetterbedingten Zugänglichkeit der Gebiete auslösen zu können. Schließlich muß auch gewährleistet sein, daß eine Zündung der Sprengladung erfolgt.

Dies wird erfindungsgemäß dadurch erzielt, daß der Anzündmechanismus über ein Zugelement mit dem Rohr, z.B. mittels eines Bolzens od.dgl., verbunden ist, wobei die Länge des Zugelementes zumindest der axialen Länge des Rohres gleich ist. Hierdurch wird einerseits durch das Zugelement gewährleistet, daß der Anzündmechanismus ausgelöst wird, wobei andererseits auch gewährleistet wird, daß der Anzündmechanismus erst dann ausgelöst wird, sobald die Sprengladung das Rohr verlassen hat.

Vorzugsweise befindet sich die Sprengladung in einem rohrförmigen Gehäuse, welches mittels Kappen verschlossen ist, wobei die Treibladung an der dem bodenseitigen Verschluß des Rohres zugeordneten Kappe angeordnet, insbesondere befestigt, ist. Dabei kann das Rohr nahe seinem Boden mit einem seitlichen Schlitz od.dgl. ausgebildet sein, durch welchen hindurch die Treibladung in das Rohr einsetzbar ist. Zudem kann eine Tragplatte vorgesehen sein, welche mit einer Ausnehmung zur Aufnahme der Treibladung ausgebildet ist und welche durch den Schlitz hindurch in das Rohr einsetzbar ist.

Vorzugsweise ist weiters eine Zwischenplatte od.dgl. vorgesehen, die zwischen die Treibladung und den Boden des Rohres in das Rohr einsetzbar ist. Weiters kann an der Außenseite des Rohres eine Anschlußklemme für eine zur Treibladung führende elektrische Leitung angeordnet sein.

Nach einer weiteren bevorzugten Ausführungsform ist das Rohr von einer Kunststoff-Folie umschlossen.

Vorzugsweise ist weiters ein Trageinrichtung mit einer Vielzahl von Rohren zum Ausschleudern von Sprengladungen vorgesehen, wobei die Rohre auf der Trageinrichtung in ihrer Winkellage ein- und feststellbar sein können. Weiters kann an der Trageinrichtung ein Gehäuse angeordnet sein, in dessen Innenraum sich ein Satz von Rohren befindet, kann das Gehäuse mit motorisch verstellbaren Klappen ausgebildet sein, können die Rohre in Halteelemente, wie Hülsen, eingesetzt sein, welche in ihrer Lage ein- und feststellbar sind und kann eine Batterie und bzw. oder ein Solarpanel vorgesehen sein.

Zudem können die Rohre auf der Trageinrichtung in ihrer Winkellage ein- und feststellbar sein. Durch diese Maßnahme können die Rohre auf unterschiedliche Zielgebiete eingestellt werden, wobei durch aufeinanderfolgende Zündungen von Sprengladungen in unterschiedlichen Gebieten Lawinen auslösbar sind.

Der Gegenstand der Erfindung ist nachstehend anhand von in der Zeichnung dargestellten Ausführungsbeispielen näher erläutert. Es zeigen:
- Fig. 1: eine erfindungsgemäße Vorrichtung, in axialem Schnitt,
- Fig. 1a: eine gegenüber der Ausführungsform gemäß Fig. 1 geänderte Ausführungsform einer erfindungsgemäßen Vorrichtung, in axialem Schnitt;
- Fig. 1b: eine weitere gegenüber der Ausführungsform nach Fig. 1 abgeänderte Ausführungsform, in axialem Schnitt,
- die Fig. 2 und 2a: einen Satz derartiger Vorrichtungen, welcher auf einen Transportschlitten angeordnet ist, in Seitenansicht und in Draufsicht,
- die Fig. 3 und 3a: einen Satz von erfindungsgemäßem Vorrichtungen, welcher auf einer ortsfesten Tragvorrichtung angeordnet ist, in Seitenansicht und in Draufsicht, und
- die Fig. 4: und 4a ein Detail der Fig. 2, 2a bzw. 3, 3a, in gegenüber diesen Figuren vergrößertem Maßstab, in Seitenansicht und in Draufsicht.

Eine erfindungsgemäße Einrichtung besteht aus einem einseitig offenen Rohr 1, in welches eine Sprengpatrone 10 eingesetzt ist, welche an den Boden 11 des Rohres 1 anliegt und welche eine Treibladung 2 und eine Sprengladung 3 enthält. Die Sprengpatrone 10 weist ein rohrförmiges Gehäuse 21 auf, welches an seinem unteren Ende mittels einer Kappe 22 und an seinem oberen Ende mittels einer Kappe 23 verschlossen ist. Im Bereich der unteren Kappe 22 befindet sich die Treibladung 2. An diese schließt eine Platte 20 an, an welche die Sprengladung 3 anliegt. Die Treibladung 2 ist weiters mit einem Zünder 24 ausgebildet, welcher mittels einer elektrischen Leitung 25 an eine Klemme 26 angeschlossen ist.

Die Sprengladung 3 besteht gleichfalls aus einem rohrförmigen Gehäuse 31, welches an seinen beiden Stirnflächen mittels Kappen 32 und 33 verschlossen ist, und welches mit einem Sprengstoff 34 gefüllt ist. An der Außenseite des Gehäuses 31 befindet sich ein Anzündmechanismus 35, von welchem eine Zündschnur 36 ausgeht, welche die Verschlußkappe 33 durchsetzt und welche in einer im Sprengstoff 34 angeordneten Zündkapsel 39 mündet. Der Anzündmechanismus 35 ist mit einem Zugelement 37 ausgebildet, welches an einem vom Gehäuse 1 abragenden Bolzen 38 od.dgl. befestigt ist. Dem Zugelement 37 ist weiters eine Rückholvorrichtung in Form einer Zugfeder 40 zugeordnet.

Das Rohr 1 ist aus einem Metall, wie aus Stahlblech oder aus Aluminium, gefertigt. Demgegenüber sind die Platte 20 und das Gehäuse 31 der Sprengladung 3 aus einem unter Witterungseinflüssen verrottbaren Material, wie Karton, Papiermaché oder einem Holzverbundwerkstoff, gefertigt. Im Gehäuse 31 befindet sich ein solcher Sprengstoff 34, welcher auch durch sehr tiefe Temperaturen nicht ausgelöst wird. Weiters ist auf der Außenseite des Gehäuses 31 ein Reflektor 30 angeordnet, welcher dazu dient, infolge von Fehlzündungen nicht zur Wirkung gekommene Sprengladungen 3 im Gelände leichter auffinden zu können.

Bei der in Fig. 1a dargestellten Ausführungsform besteht die Sprengpatrone 10a aus dem Rohr 31, wobei die Kappe 32 an ihrer an den Boden 11 des Rohres 1 anliegenden Seite mit einer Ausnehmung 32a ausgebildet ist, in welche der Treibsatz 2 eingesetzt und z.B. durch Klebung gehalten ist.

Bei der in Fig. 1b dargestellten Ausführungsform ist der Mantel des Rohres 1 nahe dem Boden 11 mit einem Schlitz 12 ausgebildet, durch welchen hindurch eine Tragplatte 13, welche eine Aufnahme für die Treibladung 2 bildet, in das Rohr 1 seitlich einschiebbar ist. Dabei durchsetzt die zur Anschlußklemme 26 führende Leitung 25 einen weiteren Schlitz 12a. Die Platte 13 ist an ihrer der Sprengladung 3 zugewandten Seite mit einer Ausnehmung 13a ausgebildet, in welche das pulverförmige Material der Treibladung 2 eingefüllt ist. Von der Ausnehmung 13a führt ein Kanal radial nach außen, in welchem die Leitung 25 geführt ist. Die Ausnehmung 13a ist durch eine Abdeckung 14 verschlossen.

Um ein Austreten der sich bei der Zündung der Treibladung 2 entwickelnden Gase durch den Schlitz 12 hindurch zu vermeiden, ist weiters eine Zwischenplatte 15 vorgesehen, welche gleichfalls durch den Schlitz 12 hindurch unter die Tragplatte 13 eingeschoben wird, wodurch die Tragplatte 13 gegenüber dem Schlitz 12 angehoben wird, sodaß durch diesen hindurch keine Gase austreten können. Die Handhabung der Zwischenplatte 15 erfolgt mittels eines von dieser durch den Schlitz 12 hinausragenden Handgriffes in Form eines Ringes 16. Zum erleichterten Einsetzen der Zwischenplatte 15 in das Rohr 1 kann diese an ihrer dem Handgriff 16 gegenüber liegenden Seite mit einer keilförmigen Abschrägung ausgebildet sein.

Bei dieser Ausführungsform können die Sprengpatrone 3 und die Treibladung 2 gesondert voneinander transportiert werden, wobei sie erst in Vorbereitung der Einrichtung zur Auslösung von Lawinen in das Rohr 1 eingesetzt werden. Durch unterschiedliche Größen der Ausnehmung 13a können unterschiedliche Mengen an Treibladung 2 zum Einsatz gebracht werden, wodurch unterschiedliche Wurfweiten erzielbar sind. Alternativ dazu können in die Ausnehmung 13a der Tragplatte 13 vorgefertigte Treibladungen 2 mit unterschiedlichen Größen eingesetzt werden.

Da die Tragplatte 13 und die Zwischenplatte 15 wiederverwendbar sind, können sie aus nicht verrottbarem Material, z.B. gleichfalls aus Stahlblech, gefertigt sein.

Die Wirkungsweise dieser Einrichtungen ist wie folgt:
Eine derartige Einrichtung oder ein Satz mit einer Vielzahl derartiger Einrichtungen wird am Rande eines Abhanges oder in einem Abhang, in welchem Lawinen ausgelöst werden sollen, zur Aufstellung gebracht. Sobald über die Leitung 25 an den Zünder 24 der Treibladung 2 ein elektrischer Impuls abgegeben wird, wird die Treibladung 2 gezündet, wodurch mittels des hierdurch erzeugten Schubes die Sprengladung 3 aus dem Rohr 1 hinausgeschleudert wird. Sobald sich die Sprengladung 3 über eine Entfernung, welche etwa der Länge des Zugelementes 37 gleich ist, bewegt hat, wird mittels des Zugelementes 37 der Anzündmechanismus 35 aktiviert, wodurch die Zündschnur 36 entzündet wird. Das Zugelement 37 wird nach seiner Streckung aus dem Anzündmechanismus 35 herausgerissen. Soferne die Leitung 25 aus dem Rohr 1 hinaus mitgenommen wird, wird diese aus der Klemme 26 herausgerissen. Mittels der Treibladung 2 wird die Sprengladung 3 über Entfernungen von z.B. 30 m bis 250 m in einen Abhang, in welchem eine Lawine ausgelöst werden soll, geschleudert. Sobald die Zündkapsel 39 über die Zündschnur 36 gezündet wurde, wird die Sprengladung 3 zur Detonation gebracht, wodurch aufgrund der hierdurch erzeugten Druckwelle eine Lawine ausgelöst werden kann.

Da der Anzündmechanismus 35 durch das Zugelement 37 ausgelöst wird, wird verhindert, daß die Sprengladung 3 innerhalb des Rohres 1 gezündet wird, wodurch dieses zerstört werden würde und weiters daneben befindliche Sprengladungen gleichfalls zur Detonation gebracht werden würden. Vielmehr wird der Anzündmechanismus 35 mittels des Zugelementes 37 erst dann ausgelöst, nachdem die Sprengladung 3 das Rohr 1 verlassen hat. In der Folge wird mittels der Zündschnur 36 eine Zündverzögerung von z.B. 120 sec. bewirkt, wodurch gewährleistet ist, daß die Zündkapsel 39 erst dann gezündet wird und hierdurch die Sprengladung 3 erst dann zur Detonation gebracht wird, nachdem diese im Zielgebiet eingelangt ist.

Nachstehend ist anhand der Fig. 2 und 2a eine mobile Vorrichtung für derartige Einrichtungen erläutert. Diese Vorrichtung besteht aus einem Schlitten 4, auf welchem eine Trageinrichtung 5 für einen Satz von erfindungsgemäßen Einrichtungen 1 angeordnet ist. Die Einrichtungen 1 befinden sich in einem Gehäuse 6, welches mittels Klappen 61 und 62 verschließbar ist. Die Bewegung der Klappen 61 und 62 erfolgt mittels Stellmotoren. Die Einrichtungen 1 sind in Hülsen 60 eingesetzt, welche gegenüber der Trageinrichtung 5 ein- und feststellbar angeordnet sind. Unterhalb des Gehäuses 6 befindet sich weiters eine Montageplattform 7, von welcher aus das Gehäuse 6 mit einer Vielzahl von Einrichtungen 1 bestückbar ist.

Weiters sind die Einrichtungen 1 von Kappen 63, z.B. aus Kunststoff-Folien, umschlossen, um hierdurch ein Eindringen von Feuchtigkeit, durch welche sie funktionsunfähig werden könnten, zu verhindern.

Am Schlitten 4 befindet sich weiters ein Mast 52, auf welchem ein Solarpaneel 51 befestigt ist, dessen Ausgang an eine gleichfalls am Mast 52 angeordnete Batterie 54 gelegt ist. Weiters ist am Mast 52 ein Steuerkasten 53 angeordnet, an welchen über eine Leitung 56 der Ausgang eines Handsteuergerätes 55 angeschlossen ist. Der Steuerkasten 53 ist weiters mit einer Antenne 58 ausgebildet.

In der Fig. 3 und 3a ist weiters eine derartige Vorrichtung dargestellt, welche ortsfest angeordnet ist.

Aus den Fig. 4 und 4a ist ersichtlich, daß sich innerhalb des Gehäuses 6 zwei Stellmotoren 64 befinden, durch welche die Klappen 61 und 62 verstellbar sind.

Sobald eine Sprengladung 3 in einen Lawinenhang geschleudert werden soll, wird zumindest eine der Klappen 61 und 62 in ihre Offenstellung bewegt und wird die Treibladung 2 gezündet. Um unterschiedliche Zielgebiete erfassen zu können, kann der Träger 5 um eine zumindest angenähert vertikale Achse verdrehbar sein. Zudem können die Hülsen 60 in ihrer Winkellage gegenüber der Tragvorrichtung 5 ein- und feststellbar sein. Die Verdrehung der Tragvorrichtung 5 und die Einstellung der Winkellage der Rohre 1 kann motorisch über eine Steuerleitung oder durch Funk erfolgen. Zudem können durch unterschiedlich dimensionierte Treibladungen 2 unterschiedliche Wurfweiten erzielt werden.

Da die erfindungsgemäßen Einrichtungen in dem mittels Klappen 61 und 62 verschließbaren Gehäuse 6 angeordnet sind, sind diese gegen Witterungseinflüsse und gegen unbefugte Manipulationen geschützt. Auch die Verstellung der Klappen 61 und 62 kann durch Fernsteuerung erfolgen. Durch die Rückholvorrichtung 40 wird verhindert, daß die Zugelemente 37, nachdem sie vom Anzündmechanismus 35 getrennt worden sind, in den Bereich der Klappen 61 und 62 gelangen, wodurch diese in ihrer Funktion behindert werden könnten. Die für den Betrieb der Vorrichtung erforderliche Energie wird durch die Batterie 54, welche durch das Solarpaneel 51 nachgeladen wird, zur Verfügung gestellt. Alternativ dazu kann diese Anlage über eine elektrische Leitung mit Energie versorgt werden.

Erfindungsgemäße Einrichtungen können z.B. auch auf Pistengeräten montiert sein. Die Auslösung der Treibladungen 2 kann direkt an der Trageinrichtung oder mittels einer Steuerleitung bewirkt werden. Zudem kann an der Trageinrichtung ein Empfangsgerät vorgesehen sein, wodurch eine Auslösung auch durch Funksteuerung bewirkt werden kann.

Derartige ortsfeste oder mobile Vorrichtungen können mit z.B. 30 Rohren 1, in welche Sprengpatronen 10 bzw. 10a eingesetzt worden sind, ausgerüstet sein.

Die Einrichtungen können entweder am Beginn des Winters in das alpine Gelände gebracht werden, wodurch sie für den Einsatz während des Winters zur Verfügung stehen, oder sie können auch während des Winters in das Gelände gebracht werden. Soferne hierfür das Erfordernis besteht, kann während des Winters eine Nachrüstung mit Sprengpatronen 10 bzw. 10a erfolgen. Da die Rohre 1 in den Hülsen 60 gehalten sind, können die Sprengpatronen 10 bzw. 10a an beliebigen Orten in die Rohre 1 eingesetzt werden und brauchen im Gelände nur die mit den Sprengpatronen 10 bzw. 10a bestückten Rohre 1 in die Hülsen 60 eingesetzt zu werden. Sobald an die Klemmen 26 die Steuerleitungen 25 angeschlossen wurden, ist die gesamte Anlage einsatzbereit.

## Patentansprüche

1. Einrichtung zum Auslösen einer Lawine od.dgl. unter Verwendung einer Sprengladung (3), welche in einen Lawinenhang eingebracht und in diesem zur Detonation gebracht wird, wobei sich die Sprengladung (3) in einem einseitig geschlossenen Rohr (1) befindet, in welchem zudem eine Treibladung (2) angeordnet ist, durch welche die Sprengladung (3) aus dem Rohr (1) in den Lawinenhang förderbar ist und sich in der Sprengladung (3) eine Zündkapsel (39) und ein Anzündmechanismus (35) befinden, welche insbesondere über eine Zündschnur (36) miteinander verbunden sind, **dadurch gekennzeichnet, daß** der Anzündmechanismus (35) über ein Zugelement (37) mit dem Rohr (1), z.B. mittels eines Bolzens (38) od.dgl., verbunden ist, wobei die Länge des Zugelementes (37) zumindest der axialen Länge des Rohres (1) gleich ist.

2. Einrichtung nach Patentanspruch 1, **dadurch gekennzeichnet, daß** sich die Sprengladung (3) in einem rohrförmigen Gehäuse (31) befindet, welches mittels Kappen (32, 33) verschlossen ist, wobei die Treibladung (2) an der dem bodenseitigen Verschluß (11) des Rohres (1) zugeordneten Kappe (32) angeordnet, insbesondere befestigt, ist.

3. Einrichtung nach einem der Patentansprüche 1 und 2, **dadurch gekennzeichnet, daß** das Rohr (1) nahe seinem Boden (11) mit einem seitlichen Schlitz (12) od.dgl. ausgebildet ist, durch welchen hindurch die Treibladung (2) in das Rohr (1) einsetzbar ist.

4. Einrichtung nach Patentanspruch 3, **dadurch gekennzeichnet, daß** eine Tragplatte (13) vorgesehen ist, welche mit einer Ausnehmung (13a) zur Aufnahme der Treibladung (2) ausgebildet ist und welche durch den Schlitz (12) hindurch in das Rohr (1) einsetzbar ist.

5. Einrichtung nach einem der Patentansprüche 3 und 4, **dadurch gekennzeichnet, daß** weiters eine Zwischenplatte (15) od.dgl. vorgesehen ist, die zwischen die Treibladung (2) und den Boden (11) des Rohres (1) in das Rohr (1) einsetzbar ist.

6. Einrichtung nach einem der Patentansprüche 1 bis 5, **dadurch gekennzeichnet, daß** an der Außenseite des Rohres (1) eine Anschlußklemme (26) für eine zur Treibladung (2) führende elektrische Leitung (25] angeordnet ist.

7. Einrichtung nach einem der Patentansprüche 1 bis 6, **dadurch gekennzeichnet, daß** das Rohr (1) von einer Kunststoff-Folie (63) umschlossen ist.

8. Vorrichtung zur Anordnung von Einrichtungen nach einem der Patentansprüche 1 bis 7, **gekennzeichnet durch** eine Trageinrichtung (5) mit einer Vielzahl von Rohren (1) zum Ausschleudern von Sprengladungen (3), wobei vorzugsweise die Rohre (1) auf der Trageinrichtung (5) in ihrer Winkellage ein- und feststellbar sind.

9. Vorrichtung nach Patentanspruch 8, **dadurch gekennzeichnet, daß** an der Trageinrichtung (5) ein Gehäuse (6) angeordnet ist, in dessen Innenraum sich ein Satz von Rohren (1) befindet.

10. Vorrichtung nach Patentanspruch 9, **dadurch gekennzeichnet, daß** das Gehäuse (6) mit vorzugsweise motorisch verstellbaren Klappen (61, 62) ausgebildet ist.

11. Vorrichtung nach einem der Patentansprüche 8 bis 10, **dadurch gekennzeichnet, daß** die Rohre (1) in Halteelemente, wie Hülsen (60), eingesetzt sind, welche in ihrer Lage ein- und feststellbar sind.

12. Vorrichtung nach einem der Patentansprüche 8 bis 11, **dadurch gekennzeichnet, daß** sie eine Batterie (54) und bzw. oder ein Solarpaneel (51) aufweist.

13. Vorrichtung nach einem der Patentansprüche 8 bis 12, **dadurch gekennzeichnet, daß** sie ortsfest oder auf einem Fahrzeug, z.B. einem Pistenfahrzeug, angeordnet ist.

## Claims

1. A means for releasing an avalanche or the like using a blasting charge (3), which is introduced into an avalanche slope and caused to detonate therein, the blasting charge (3) being located in a tube (1) closed at one end, in which a propellant charge (2) is additionally arranged by means of which the blasting charge (3) may be conveyed from the tube (1) into the avalanche slope, and a detonator cap (39) and a detonating mechanism (35) being located in the propellant charge (3), which are connected together in particular via a fuse (36), **characterised in that** the detonating mechanism (35) is connected via a pull member (37) to the tube (1), e.g. by means of pin (38) or the like, wherein the length of the pull member (37) is at least equal to the axial length of the tube (1).

2. A means according to claim 1, **characterised in that** the blasting charge (3) is located in a tubular housing (31), which is closed by means of caps (32, 33), wherein the propellant charge (2) is arranged on, in particular attached to, the cap (32) associated with the bottom closure (11) of the tube (1).

3. A means according to one of claims 1 and 2, **characterised in that**, in the vicinity of its bottom (11), the tube (1) comprises a lateral slot (12) or the like through which the propellant charge (2) may be inserted into the tube (1).

4. A means according to claim 3, **characterised in that** a carrier plate (13) is provided, which comprises a recess (13a) for accommodating the propellant charge (2) and which may be inserted into the tube (1) through the slot (12).

5. A means according to one of claims 3 and 4, **characterised in that** an intermediate plate (15) or the like is additionally provided, which may be inserted into the tube (1) between the propellant charge (2) and the bottom (11) of the tube (1).

6. A means according to one of claims 1 to 5, **characterised in that** a connecting terminal (26) for an electric line (25) leading to the propellant charge (2) is arranged on the outside of the tube (1).

7. A means according to one of claims 1 to 6, **characterised in that** the tube (1) is surrounded by a plastics film (63).

8. A device for the arrangement of means according to one of claims 1 to 7, **characterised by** a carrier means (5) having a plurality of tubes (1) for ejecting blasting charges (3), wherein the angular positions of the tubes (1) on the carrier means (5) may preferably be adjusted and fixed.

9. A device according to claim 8, **characterised in that** a housing (6) is arranged on the carrier means (5), a set of tubes (1) being located in the inside of said housing (6).

10. A device according to claim 9, **characterised in that** the housing (6) is constructed with preferably motively adjustable flaps (61, 62).

11. A device according to one of claims 8 to 10, **characterised in that** the tubes (1) are inserted in holding members, such as sleeves (60), which may be adjusted and fixed in position.

12. A device according to one of claims 8 to 11, **characterised in that** it comprises a battery (54) and/or a solar panel (51).

13. A device according to one of claims 8 to 12, **characterised in that** it is arranged stationarily or on a vehicle, e.g. a ski-piste vehicle.

## Revendications

1. Dispositif pour déclencher une avalanche ou similaire par utilisation d'une charge explosive (4) qui est introduite dans une pente d'avalanche et est amenée à détonation dans celle-ci, la charge explosive (3) se trouvant dans un tube (1) fermé d'un côté, dans lequel est disposée en outre une charge propulsive (2) par laquelle la charge explosive (3) peut être transportée depuis le tube (1) dans la pente d'avalanche, et dans la charge explosive (3) se trouvent une capsule-amorce (39) et un mécanisme d'allumage (35) qui sont reliés entre eux en particulier par un cordon d'allumage (36), **caractérisé en ce que** le mécanisme d'allumage (35) est relié, par un élément de traction (37), au tube (1), par exemple au moyen d'une tige (38) ou similaire, la longueur de l'élément de traction (37) étant au moins égale à la longueur axiale du tube (1).

2. Dispositif selon la revendication 1, **caractérisé en ce que** la charge explosive (3) se trouve dans un boîtier (31) de forme tubulaire qui est fermé au moyen de capuchons (32, 33), la charge explosive (2) étant disposée, en particulier fixée, sur le capuchon (32) associé à la fermeture (11) côté fond du tube (1).

3. Dispositif selon l'une des revendications 1 et 2, **caractérisé en ce que** le tube (1) présente, à proximité de son fond (11), une fente latérale (12) ou similaire à travers laquelle la charge propulsive (2) peut être insérée dans le tube (1).

4. Dispositif selon la revendication 3, **caractérisé en ce qu'**il est prévu une plaque portante (13) qui présente un évidement (13a) destiné à recevoir la charge propulsive (2), et qui peut être insérée dans le tube (1), à travers la fente (12).

5. Dispositif selon l'une des revendications 3 et 4, **caractérisé en ce qu'**il est prévu en outre une plaque intermédiaire (15) ou similaire qui peut être insérée dans le tube (1), entre la charge propulsive (2) et le fond (11) du tube (1).

6. Dispositif selon l'une des revendications 1 à 5, **caractérisé en ce que** sur le côté extérieur du tube (1) est disposée une borne de connexion (26) pour une ligne électrique (25) menant à la charge propulsive (2).

7. Dispositif selon l'une des revendications 1 à 6, **caractérisé en ce que** le tube (1) est entouré d'une feuille plastique (63).

8. Dispositif pour disposer des dispositifs selon l'une des revendications 1 à 7, **caractérisé par** un dispositif porteur (5) avec un grand nombre de tubes (1) pour l'éjection de charges explosives (3), la position angulaire des tubes (1) sur le dispositif porteur (5) pouvant de préférence être réglée et bloquée.

9. Dispositif selon la revendication 8, **caractérisé en ce que** sur le dispositif porteur (5) est disposé un boîtier (6) à l'intérieur duquel se trouve un jeu de tubes (1).

10. Dispositif selon la revendication 9, **caractérisé en ce que** le boîtier (6) comporte des clapets (61, 62) qui peuvent être réglés de préférence par moteur.

11. Dispositif selon l'une des revendications 8 à 10, **caractérisé en ce que** les tubes (1) sont insérés dans des éléments de maintien, tels que des douilles (60) dont la position peut être réglée et bloquée.

12. Dispositif selon l'une des revendications 8 à 11, **caractérisé en ce qu'**il comporte une batterie (54) et/ou un panneau solaire (51).

13. Dispositif selon l'une des revendications 8 à 12, **caractérisé en ce qu'**il est placé de manière stationnaire ou sur un véhicule, par exemple un véhicule de piste.
